# EUROPÄISCHE PATENTSCHRIFT

(11) **EP 0 356 498 B1**
(45) Veröffentlichungstag und Bekanntmachung des Hinweises auf die Patenterteilung: **19.05.1993**
(21) Anmeldenummer: 89902635.5
(22) Anmeldetag: 23.01.1989
(51) Int. Cl.: H01F 41/04

(54) **VERFAHREN ZUR HERSTELLUNG EINES EISENKÖRPERS MIT EINER WICKLUNG ZUR ERZEUGUNG ELEKTROMAGNETISCHER FELDER**
PROCESS FOR MAKING AN IRON BODY WITH A WINDING FOR GENERATING ELECTROMAGNETIC FIELDS
PROCEDE POUR FABRIQUER UN ELEMENT EN FER MUNI D'UN ENROULEMENT PERMETTANT DE PRODUIRE DES CHAMPS ELECTROMAGNETIQUES

(30) Priorität: 27.01.1988 AT 165/88
(43) Veröffentlichungstag der Anmeldung: 07.03.1990
(73) Patentinhaber: Zumtobel Aktiengesellschaft, A-6850 Dornbirn (AT)
(72) Erfinder: WIESNER, Ernst, A-6850 Dornbirn (AT)
(74) Vertreter: Hefel, Herbert, Dipl.-Ing.
(86) Internationale Anmeldenummer: EP8900064
(87) Internationale Veröffentlichungsnummer: WO8907325

(56) Entgegenhaltungen:
- DE-A- 1 789 162
- DE-A- 3 347 195
- FR-A- 1 560 537
- FR-A- 1 568 360
- FR-A- 2 448 803
- Patent Abstracts of Japan, vol. 10, no. 104 (E-397) 2161 19 April 1986, & JP-A-60 242609
- Patent Abstracts of Japan, vol. 6, no. 47 (E-99) 925 26 März 1982, & JP-A-56 161631
- Patent Abstracts of Japan, vol. 7, no. 190 (E-194) 1335 19 August 1983, & JP-A-58 93313

## Beschreibung

Die Erfindung bezieht sich auf ein Verfahren zur Herstellung eines Eisenkörpers mit einer Wicklung zur Erzeugung elektromagnetischer Felder nach dem Oberbegriff des Patentanspruches 1.
Einen derartigen Eisen körper beschreibt Z.B. FR-A- 1568360.

Im Elektromaschinenbau ist es bekannt, Wicklungen aus elektrisch isolierten Drähten anzufertigen und diese in Nuten von Eisenkörpern anzuordnen, oder aber auch die Wicklung ohne einen solchen Eisenkörper betriebsmäßig zu nutzen. Für die Herstellung solcher Wicklungen werden Drähte mit einem im wesentlichen kreisrunden Querschnitt verwendet. Zur Herstellung der Wicklung dient entweder eine Vorrichtung als Wickelwerkzeug, und die so gefertigte Wicklung wird dann in den Eisenkörper eingefügt oder aber, der Eisenkörper wird direkt bewickelt, indem in seine Nuten der Draht direkt eingelegt wird. Der Füllfaktor solcher Wicklungen bzw. Nuten liegt in der Größenordnung von ca. 65 %, d. h., bezogen auf die Querschnittsfläche der Nut bzw. der Wicklung, es sind 65 % von den Querschnitten der die Wicklung bildenden Drähte eingenommen, der Rest (35 %) ist im wesentlichen Luft, die in den Zwickelbereichen eingeschlossen ist, die von den aneinander anliegenden Drähten begrenzt werden.

Es ist auch im Elektromaschinenbau (Motoren, Generatoren, Transformatoren für die Energieversorgung) bekannt, im Querschnitt rechteckige Kupferdrähte oder Kupferbänder zu verwenden. Hier liegen große Kupferquerschnitte und große Wickelbreiten vor. Bei den Drähten mit Rechteckquerschnitten treten große Füllfaktorverluste auf, und zwar vor allem am Anfang und am Ende einer jeder Wickellage. Bei Kupferbändern ist zum Aufbringen großer Windungszahlen einschließlich Isolation eine große Wickelhöhe notwendig, um den Füllfaktor hochzuhalten.
Bei Kupferdrähten, die einen Querschnitt von weniger als 1 mm² aufweisen, ist das Verlegen von Formdrähten schwierig.

Es liegt im steten Bemühen eines Elektromaschinenbauers, in einem vorgegebenen Raum, sei es eine Nut, sei es ein Wicklungsraum, möglichst viel Windungskupfer anzubringen, denn je größer der Kupferquerschnitt pro Flächeneinheit, umso geringer ist die Verlustleitung, umso kleiner kann das Gerät gebaut werden, umso leichter und rascher und mit geringerem Aufwand ist die Verlustwärme abzuleiten, umso geringer wird die Temperaturdifferenz zwischen dem Kupfer der Wicklung und dem Mantel des Gerätes, wodurch wiederum die Einrichtungen zur Kühlung des Gerätes vereinfacht werden können und das Gerät selbst kann aus diesen Gründen auch kleiner gebaut werden, was andererseits wieder zu Materialeinsparungen führt. So ist in der DE-OS 17 89 162 eine elektrische Spule mit großer Dichte und guter thermischer Leitfähigkeit erläutert, bei welcher die Wicklung in eine Preßform eingelegt und dann über ihre ganze Oberfläche oder zumindest über einen Abschnitt ihrer Länge so stark verpreßt wird, daß sich die einzelnen Drähte der Wicklung verformen. Diese Druckschrift läßt jedoch offen, wie in der Folge diese Wicklung bzw. Spule in den Eisenkörper eingesetzt werden soll. Es ist nur sozusagen am Rande erwähnt, daß solche Spulen für Motoren mit ausgeprägten Polen vorgesehen sind, deren Polschuhe zerlegt werden können, um die Wicklung einzusetzen. Bei elektrischen Maschinen mit Eisenkörpern, die keine ausgeprägten und zerlegbaren Pole aufweisen, ist es wohl schwierig, wenn nicht gar unmöglich, solche gepreßten Spulen zu verwenden.

Die DE-PS 33 47 195 zeigt und beschreibt hingegen verpreßte Wicklungen in Verbindung mit innengenuteten Eisenkörpern (Stator und Rotor von elektrischen Maschinen), wobei, um hier einen ausreichenden Füllfaktor zu erreichen, aufwendige Hilfseinrichtungen notwendig sind. In der Beschreibung ist zwar vermerkt, daß diese Hilfseinrichtung durch die "Finger" der die Spule einsetzenden Person ersetzt werden könnten. Dies scheint wohl eine zweifelhafte Methode zu sein, da nicht feststellbar ist, wie über eine lange Nutenstrecke mit den Fingern der für das Verpressen solcher metallischer Drähte notwendige Druck aufgenommen werden kann?

Von diesem Stand der Technik geht nun die Erfindung aus, wobei jedoch hier vorteilhafterweise die entsprechende elektrische Einrichtung (Eisenkern mit Spule) als solche bzw. deren Teile unmittelbar dazu verwendet werden, um durch Verpressen der Wicklung die gewünschte hohe Wicklungsdichte zu erzielen. Diese Aufgabe löst die Erfindung nun mit jenen Merkmalen und Maßnahmen, die Inhalt und Gegenstand des kennzeichnenden Teiles des Patentanspruches 1 sind. Dank dieses Vorschlages ist es möglich, den Füllfaktor des Wicklungsraumes bzw. der Wicklungsnum auf 90 % und sogar mehr zu erhöhen. Da erfindungsgemäß die Windungen der Spule durch jene Teile verpresst und verformt werden, die unmittelbar Teile des herzustellenden elektrischen Gerätes sind, ist gewährleistet, daß die in der Windung bei der betriebsmäßigen Verwendung des Gerätes anfallende Verlustwärme allseitig optimal abgeleitet wird. Außerdem wird vor allem bei der Verwendung von backlackisolierten Drähten erreicht, daß die Wicklung gegenüber der Atmosphäre dicht abgeschlossen ist, so daß darauf verzichtet werden kann, die Wicklung zusätzlich gegen solche Einflüsse zu tränken.

Um die zur Verformung der Drahtquerschnitte notwendigen Kräfte gering halten zu können, ist nach einem weiteren Verfahrensmerkmal vorgesehen, daß die Wicklung vor bzw. während der äußeren Druckeinwirkung zur Verformung der Drahtquerschnitte auf ca. 150 - 300 °C erhitzt wird.

Die Zeichnung und die nachfolgende Beschreibung veranschaulichen die Erfindung. Es zeigen: Fig. 1 einen Querschnitt durch einen Eisenkörper mit einer Nut, in welcher eine erfindungsgemäße Wicklung liegt; die Fig. 2 - 5 veranschaulichen schematisch die Arbeitsschritte beim Verfahren zur Herstellung einer solchen Wicklung für eine Drosselspule mit einem umfangsgeschlossenen Eisenkern.

Im Eisenkörper 1 eines hier nicht näher beschriebenen und erläuterten elektrischen Gerätes ist eine Nut 2 von im wesentlichen rechteckigem Querschnitt angeordnet. Diese Nut 2 ist zweckmäßigerweise mit einer Isolierfolie 4 ausgekleidet und in dieser so vorbereiteten Nut liegen nun die Drähte 5 einer Wicklung 3, die beim betriebsmäßigen Einsatz des elektrischen Gerätes von Gleich- oder Wechselstrom durchflossen ist. Wie Fig. 1 zeigt - es handelt sich hier um den Querschnitt durch einen solchen Eisenkörper - sind die Querschnitte der die Wicklung 3 bildenden Drähte zumindest im Bereich der Nuten 2 als mehr oder weniger regelmäßige Sechsecke ausgebildet, wobei die einzelnen, einander benachharten Drähte mit ihren flachen Seiten aneinander anliegen, so daß diese Drähte bzw. deren Querschnitte ein wabenartiges Muster bilden. Die Fig. 1 macht deutlich, daß durch eine solche Querschnittsform der Wicklungsdrähte ein außerordentlich hoher Füllfaktor erzielt werden kann, der, wie bisherige Erfahrungen zeigen, in der Regel größer als 90 % ist, so daß gegenüber den bisher bekannten Maßnahmen der Füllfaktor um 25 - 40 % vergrößerbar ist. Das ist ein Drittel des ursprünglichen Wertes und dieser Betrag macht den technischen Fortschritt sichtbar, der durch die Erfindung erzielt werden kann.

Die Herstellung von Drähten mit solchen Querschnitten ist ansich kein Problem. Schwieriger ist es jedoch, Drähte mit solchen regelmäßigen Sechskantquerschnitten so regelmäßig in einer Nut 2 eines Eisenkörpers 1 anzuordnen und hier einzulegen, daß der angestrebte hohe Füllfaktor tatsächlich erzielt wird. Um dies zu erreichen, werden im folgenden anhand einer Drosselspule mit geschlossenem Eisenkern jene Verfahrensschritte aufgezeigt, die dieses Ziel erreichen lassen, obgleich als Ausgangsmaterial für die Herstellung der Wicklung ein Kupferdraht mit im wesentlichen kreisrunden Querschnitt wie bislang verwendet wird. Verwendet wird ein sogenannter Backlackdraht. Solche backlackisolierte Drähte werden von einschlägigen Drahterzeugern für den Elektromaschinenbau im Handel angeboten (Backlack-Symposium - Innovation und Technologie im Elektromotorenbau - Berlin - Oktober 1979).

Vorerst wird aus dem erwähnten Backlackdraht mit rundem Drahtquerschnitt und mit Hilfe eines geeigneten Wickelwerkzeuges eine Drahtspule 3 gewickelt, die in Fig. 2 im Querschnitt dargestellt ist. Die Längserstreckung dieser Drahtspule (rechtwinkelig zur Zeichenebene) ist größer als ihre Quererstreckung (in der Zeichenebene, wie dargestellt). Die Drosselspule, die hier beschrieben und als Beispiel angeführt wird, besitzt einen quaderförmigen Eisenkern 6 sowie zwei U-förmige, im wesentlichen deckungsgleiche Joche, die den äußeren, umfangsgeschlossenen Mantel bilden. Drosselspulen mit einem solchen Kernquerschnitt sind bekannt. In die gewickelte Spule nach Fig. 2 wird vorerst eine Isolierfolie 8 eingelegt und dann wird der erwähnte, quaderförmige Eisenkern 6 eingefügt (Fig. 3), die einzelnen, hier vereinigten Bauteile sind so bemessen, daß dieses Zusammenfügen der Teile ohne weitere Schwierigkeit möglich ist. Der Eisenkern kann aus lamellierten Blechen bestehen oder er kann z. B. auch ein Ferritbauteil sein oder ein Preßteil.

Nachdem die gegenüber der Wicklung oder Spule 3 vorstehenden Streifen der Isolierfolie 8 umgeschlagen worden sind (siehe strichlierte Linie in Fig. 3), werden anschließend die beiden U-förmigen Joche 7 aneinander diametral liegenden Stellen am Eisenkern 6 angesetzt und in der Folge in Richtung der Pfeile 9 gegeneinander gedrückt. Der Querschnitt des Wickelraumes der fertigen Drosselspule (Fig. 5), ist dabei kleiner bemessen als der Querschnitt der vorerst unverformten Wicklung 3 (Fig. 2 oder 3), so daß durch das Gegeneinanderpressen (Pfeile 9 in Fig. 4) der Bauteile 6 und 7 die Wicklung bzw. die Drähte der Wicklung gegeneinander gepreßt werden, die sich dann in der vorstehend beschriebenen Weise verformen, so daß der Wickelraum der Drossel einen Füllfaktor von 90 % oder sogar mehr erreicht (Fig. 5).

Für diese Verformung der Drähte bzw. der Drahtquerschnitte sind erhebliche Drücke aufzubringen. Diese Drücke können etwas verringert und kleiner gehalten werden, wenn die Wicklung 3 vor bzw. während dieser Druckeinwirkung erhitzt wird, beispielsweise auf 200 - 300 °C. Dadurch erweicht die Backlackisolierung, die dann die Funktion eines Schmiermittels übernimmt und auch der Kupferdraht ist bei diesen Temperaturen leichter zu verformen.

Daß für die Verformung der Querschnitte der Drahtwicklung hohe Kräfte erforderlich sind, wurde schon oben erwähnt. Dazu im einzelnen konkrete Größenwerte anzugeben, ist nicht ohne weiteres möglich, da die Größe dieser Kräfte abhängig ist von der Größe der zu verformenden Wicklung und auch von der Höhe der jeweils eingesetzten Arbeitstemperatur.

Daß für die Herstellung solcher Wicklungen backlackisolierte Drähte verwendet werden, wurde schon gesagt. In Hinblick darauf, daß solche Backlackdrähte seit langem im Handel sind und über die Verwendung solcher backlackisolierten Drähte im Elektromotorenbau bereits Symposien abgehalten worden sind (Berlin - Oktober 1979), erscheint es hier nicht erforderlich zu sein, die Eigenschaften dieser Backlackisolierungen für Drähte hier im einzelnen zu erörtern. Es kann hier auf die Referate verwiesen werden, die anlässlich des Backlack-Symposiums in der Kongreßhalle Berlin im Oktober 1979 gehalten und in der Folge veröffentlicht worden sind. Die Erfindung bezieht sich vor allem auf Wicklungen mit Drähten, die einen kleinen Querschnitt haben, beispielsweise im Bereich von ca. 1 mm² oder weniger.

## Patentansprüche

1. Verfahren zur Herstellung eines Eisenkörpers mit einer Wicklung (3) zur Erzeugung elektromagnetischer Felder für Transformatoren, Drosseln oder Relais, wobei der Eisenkörper einen im wesentlichen quaderförmigen Eisenkern (6) aufweist und paarweise vorgesehene, einen Abschnitt der Wicklung (3) aufnehmende, U-förmige Eisenjoche (7), zwischen deren Schenkel der Eisenkern (6) eingeschoben ist und die Wicklung (3) aus einer Vielzahl neben- und übereinander liegender Windungen aus einen elektrisch isolierten Draht von im wesentlichen kreisrunden Querschnitt gefertigt wird und anschließend auf die so gefertigte Wicklung (3) bzw. auf Abschnitte derselben mit einer so großen Kraft (9) quer zur Längserstreckung der die Wicklung (3) bildenden Drähte eingewirkt wird, daß sich diese plastisch verformen und sich ein Querschnitt durch einen solchen Windungsabschnitt als wabenartiges Muster darstellt, dadurch gekennzeichnet, daß in die vorerst unverformte Drähte aufweisende Wicklung (3) der Eisenkern (6) eingelegt und anschließend die U-förmigen Eisenjoche (7) aufgeschoben und mit dem Kern (6) verbunden werden, und dabei Kern (6) und Joche (7) so weit gegeneinander geschoben werden, daß die Querschnittsfläche der vom Kern (6) und den Jochen (7) begrenzten Nut bzw. des Wicklungsraumes kleiner wird als die Querschnittsfläche des vorerst unverformten, von der Nut bzw. dem Wickelraum des aus Kern (6) und Jochen (7) gebildeten Eisenkörpers aufgenommenen Abschnittes der Wicklung, (3) wobei der Kern (6) und die Joche (7) mit einer so großen Kraft (9) gegeneinander gedrückt werden, daß die ursprünglich kreisrunden Querschnitte der die Wicklung (3) bildenden Drähte über die Länge der sie aufnehmenden Nut bzw. des sie aufnehmenden Wicklungsraumes sich wabenartig und bleibend verformen.

2. Verfahren nach Anspruch 1, dadurch gekennzeichnet, daß für die Herstellung der Wicklung (3) ein Draht mit einer Backlackbeschichtung verwendet wird.

3. Verfahren nach Anspruch 1, dadurch gekennzeichnet, daß die Wicklung (3) vor bzw. während der Druckeinwirkung auf ca. 150 - 300° C erwärmt wird.

## Claims

1. Process for producing an iron body with a winding (3) for generating electromagnetic fields for transformers, chokes or relays, the iron body having a substantially cuboid iron core (6) and U-shaped iron yokes (7) which are provided in pairs and receive a portion of the winding (3), between the legs of which iron yokes (7) the iron core (6) is inserted, and the winding (3) being produced from a plurality of windings, lying next to and on top of one another, of an electrically insulated wire of substantially circular cross-section and there being subsequently exerted on the winding (3) produced thus, or on portions thereof, a force (9) transverse to the longitudinal extent of the wires forming the winding (3) of a size such that the wires are deformed plastically and a cross-section through such a winding portion appears as a honeycomb-like pattern, characterized in that the iron core (6) is inserted in the winding (3) having the initially undeformed wires and subsequently the U-shaped iron yokes (7) are pushed on and connected to the core (6), and at the same time the core (6) and the yokes (7) are pushed towards one another until the cross-sectional area of the groove or of the winding space delimited by the core (6) and the yokes (7) is smaller than the cross-sectional area of the initially undeformed portion of the winding (3) received by the groove or the winding space of the iron body formed from the core (6) and the yokes (7), the core (6) and the yokes (7) being pressed towards one another with a force (9) of a size such that the originally circular cross-sections of the wires forming the winding (3) are deformed permanently and in honeycomb-like manner over the length of the groove or the winding space receiving them.

2. Process according to Claim 1, characterized in that for producing the winding (3) a wire having a baking enamel coating is used.

3. Process according to Claim 1, characterized in that the winding (3) is heated to approx. 150 - 300°C before or during the action of pressure.

## Revendications

1. Procédé de fabrication d'un corps de fer pourvu d'un bobinage (3) pour la production de champs électromagnétiques pour transformateurs, bobines de selfs ou relais, dans lequel le corps de fer comporte un noyau de fer (6) de forme sensiblement parallélépipédique et des carcasses de fer (7) en forme de U agencées par paires et recevant une section du bobinage (13), entre les branches desquelles le noyau de fer (6) est intercalé, le bobinage (3) est préparé à partir d'un grand nombre d'enroulements juxtaposés constitués d'un fil métallique isolé au plan électrique de section transversale sensiblement ronde et l'on soumet ensuite le bobinage (3) ainsi préparé ou des sections de celui-ci, transversalement à la direction longitudinale des fils formant le bobinage (3), à une force assez grande pour que ces fils se déforment de manière plastique et que la section transversale à travers une telle section de bobinage se présente sous la forme d'un système en nid d'abeilles, caractérisé en ce que le noyau de fer (6) est inséré dans le bobinage (3) dont les fils sont préalablement non déformés et ensuite les carcasses de fer en forme de U (7) sont glissées en place et connectées au noyau (6), puis le noyau (6) et les carcasses (7) sont pressés l'un vers l'autre assez largement pour que la surface en coupe transversale de la rainure délimitée par le noyau (6) et les carcasses (7) ou de l'espace de bobinage soit plus petite que la surface en coupe transversale de la section du bobinage (3) préalablement non déformée reçue par la rainure ou l'espace de bobinage du corps de fer formé par le noyau (6) et les carcasses (7), le noyau (6) et les carcasses (7) étant alors pressés l'un contre l'autre avec une force (9) assez grande pour que les sections transversales initialement rondes des fils formant le bobinage (3) se déforment de manière permanente en nid d'abeilles sur la longueur de la rainure ou de l'espace de bobinage qui les reçoit.

2. Procédé selon la revendication 1, caractérisé en ce qu'on utilise pour la fabrication du bobinage (3) un fil doté d'un revêtement de vernis cuit au four.

3. Procédé selon la revendication 1, caractérisé en ce que le bobinage (3) est chauffé, avant ou pendant l'application de la pression, à environ 150 - 300°C.
